# EUROPÄISCHE PATENTSCHRIFT

(11) **EP 1 349 180 B1**
(45) Veröffentlichungstag und Bekanntmachung des Hinweises auf die Patenterteilung: **17.11.2004**
(21) Anmeldenummer: 02290754.7
(22) Anmeldetag: 27.03.2002
(51) Int. Cl.: H01B 7/08

(54) **Elektrische Flachleiter-Bandleitung**
Electrical flat conductor ribbon cable
Câble ruban électrique à conducteurs plats

(43) Veröffentlichungstag der Anmeldung: 01.10.2003
(73) Patentinhaber: Nexans, 75008 Paris (FR)
(72) Erfinder: Mayer, Udo Dr., 92637 Weiden (DE); Noetzel, Thomas, 92685 Floss (DE); Pilarski, Johann, 92253 Schnaittenbach (DE)
(74) Vertreter: Döring, Roger, Dipl.-Ing.

(56) Entgegenhaltungen:
- DE-A- 2 439 512
- GB-A- 2 356 970
- US-A- 5 804 768

## Beschreibung

Die Erfindung bezieht sich auf eine elektrische Flachleiter-Bandleitung, gemäß dem Oberbegriff des Patentanspruchs 1.

Flachleiter-Bandleitungen - im folgenden kurz "FL-BL" genannt - werden wegen ihrer flachen Bauweise mit Vorteil in der Verdrahtungstechnik eingesetzt. Sie dienen beispielsweise als Verbindungsleitungen für gedruckte Schaltungen, zur Verkabelung in elektrischen Geräten und in Kraftfahrzeugen. Ein Vorteil der FL-BL besteht in der unverrückbaren, definierten Anordnung ihrer Leiter. Über FL-BL können Signale und auch Ströme übertragen werden. Die Höhe der übertragbaren Ströme wird durch den leitenden Querschnitt der Leiter bestimmt. Wenn die FL-BL für höhere Stromstärken eingesetzt werden sollen, muß der Querschnitt der Leiter vergrößert werden. Das führt entweder zu breiteren FL-BL, wenn zum Erhalt ihrer Flexibilität breitere Leiter mit ausreichendem Abstand voneinander eingesetzt werden, oder zu weniger gut biegbaren FL-BL, wenn zum Erhalt einer vorgegebenen Breite derselben dickere Leiter verwendet werden.

Bei der bekannten FL-BL nach der DE 24 39 512 A1 sind die einzelnen Leiter in mehrere Teilleiter aufgeteilt, die übereinander oder nebeneinander liegen. Es soll dadurch eine erhöhte Sicherheit der FL-BL erreicht werden, die auch dann noch funktionsfähig sein soll, wenn ein Leiter durch einen Materialfehler gebrochen ist. Dieser Mangel soll hier auf einen Teilleiter beschränkt sein. Die anderen Teilleiter des jeweiligen Leiters sollen dann den Stromfluß aufrechterhalten. Die Leiter dieser bekannten FL-BL müssen dementsprechend überdimensioniert sein, da im Extremfall ein einzelner Teilleiter den vollen, zu übertragenden Strom führen muß.

Die GB 2 356 970 A, von welcher die Erfindung ausgeht, zeigt ebenfalls eine FL-BL mit einer Vielzahl von flachen, elektrischen Leitern, die einen etwa rechteckigen Querschnitt haben und parallel mit Abstand zueinander in eine gemeinsame Hülle aus Isoliermaterial eingebettet sind. Aus mechanischen und elektrischen Gründen können die flachen Leiter aus zwei oder mehr Teilleitern aufgebaut sein, die mit ihren Flachseiten aneinander liegen. Zum elektrischen Durchverbinden werden die Leiter der FL-BL an deren Enden abisoliert und mit einem Verbinder verlötet.

Der Erfindung liegt die Aufgabe zugrunde, die eingangs geschilderte FL-BL so zu gestalten, daß sie bei guter Flexibilität für höhere Stromstärken einsetzbar und auf einfache Weise zur Herstellung einer elektrischen Verbindung kontaktierbar ist.

Diese Aufgabe wird gemäß dem kennzeichnenden Merkmal des Patentanspruchs 1 gelöst.

Der wesentliche Vorteil dieser FL-BL besteht in der Ausbildung eines Steckelements an mindestens einem ihrer Enden. Ihre Leiter können dadurch problemlos ohne gesonderte Kontaktelemente weiterverbunden werden. Dazu brauchen nur die Teilleiter der am Ende der FL-BL abisolierten Leiter in Richtung derselben zurückgebogen und bis zur Anlage am Isoliermaterial der Hülle gebracht zu werden. Dabei wird zweckmäßig mindestens ein Teilleiter auf einer Seite und mindestens ein Teilleiter auf der anderen Seite der FL-BL bis zur Anlage an deren Hülle zurückgebogen. Das Ende der FL-BL ist mit den außen liegenden Teilleitern und der zwischen denselben vorhandenen FL-BL selbst mechanisch so stabil, daß es ohne zusätzliche Kontaktelemente als Steckelement verwendbar ist. Die Leiter selbst bzw. ihre Teilleiter haben dabei die Funktion von Steckerstiften.

Die Teilleiter können nach dem Zurückbiegen beispielsweise durch Kleben in ihrer Lage fixiert werden. Das ist grundsätzlich aber dann nicht erforderlich, wenn in einem auf das Ende der FL-BL aufzusteckenden Gegenstecker Führungen vorhanden sind, die ein seitliches Ausweichen der Teilleiter verhindern.

Besonders wegen der geschilderten Ausgestaltung mindestens eines Leitungsendes als Steckerelement wird zweckmäßig eine geradzahlige Anzahl von Teilleitern pro Leiter der FL-BL verwendet, von denen nach dem Zurückbiegen die Hälfte auf der einen Seite und die andere Hälfte auf der anderen Seite der FL-BL liegt. Als besonders vorteilhaft hat sich die Verwendung von vier Teilleitern herausgestellt, von denen im Steckelement je zwei auf einer Seite der FL-BL liegen. Die FL-BL kann aber auch eine ungeradzahlige Anzahl von Teilleitern haben.

Da jeder Leiter dieser FL-BL in mindestens zwei Teilleiter aufgeteilt ist, können dieselben zur Sicherung einer guten Flexibilität der FL-BL entsprechend dünn ausgeführt sein. Der Aufbau der Leiter aus Teilleitern gibt der FL-BL auch eine verbesserte Schwingungsfestigkeit. Für die Anzahl der Teilleiter pro Leiter und die Einhaltung der Flexibilität derselben ist nur und ausschließlich der elektrisch leitende Querschnitt der einzelnen Teilleiter und des jeweiligen Leiters von Bedeutung. Es kann auf diese Weise eine Anpassung des leitenden Querschnitts der Leiter an gewünschte, insbesondere an erhöhte Stromstärken vorgenommen werden, ohne daß die Flexibilität der FL-BL wesentlich beeinflußt wird. Das gilt beispielsweise für Leiter gleichbleibender Breite, die somit eine unveränderte Breite der FL-BL insgesamt gewährleisten. Es ist aber auch möglich, bei gleichbleibender oder geringfügig höherer Strombelastung schmalere Leiter einzusetzen, so daß eine entsprechende FL-BL schmaler ausgeführt werden kann. Das kann für viele Anwendungen von Vorteil sein, beispielsweise bei der Verwendung der FL-BL in einer im Lenkrad eines Fahrzeugs eingebauten Kassette für Airbags. Sie dient darin der Signal- und/oder Stromübertragung.

Ausführungsbeispiele des Erfindungsgegenstandes sind in den Zeichnungen dargestellt.

Es zeigen:
- Fig. 1: eine Draufsicht auf das Ende einer FL-BL.
- Fig. 2: einen Schnitt durch Fig. 1 längs der Linie II - II.
- Fig. 3: einen Schnitt durch einen Leiter der FL-BL.
- Fig. 4: die FL-BL nach Fig. 1 mit zusätzlich bearbeitetem Ende gemäß der vorliegenden Erfindung.
- Fig. 5: eine Seitenansicht des Endes der FL-BL nach Fig. 4 mit zugeordnetem Gegenstecker.
- Fig. 6: eine Stirnansicht des Gegensteckers nach Fig. 5.
- Fig. 7: einen Schnitt durch Fig. 4 längs der Linie VII - VII.

In Fig. 1 ist das Ende einer zwei elektrische Leiter 1 und 2 aufweisenden FL-BL schematisch dargestellt, deren Leiter 1 und 2 vom Ende her auf vorgegebener Länge abisoliert sind. Die beiden Leiter 1 und 2 sind als Flachleiter mit rechteckigem Querschnitt ausgebildet. Sie bestehen vorzugsweise aus Kupfer und sind in eine gemeinsame Hülle 3 aus Isoliermaterial so eingebettet, daß sie mit gleichbleibendem Abstand, parallel zueinander über die ganze Länge der FL-BL verlaufen. Die Leiter 1 und 2 können auch aus Aluminium oder einem anderen, elektrisch gut leitenden Material bestehen.

Die Hülle 3 aus Isoliermaterial wird vorzugsweise mittels eines Extruders erzeugt, dem die Leiter 1 und 2 parallel zueinander kontinuierlich zugeführt werden. Als Hülle 3 können aber auch zwei Bänder aus Isoliermaterial dienen, die im kontinuierlichen Ablauf von beiden Seiten an die Leiter 1 und 2 herangebracht und untereinander sowie mit den Leitern verklebt werden. Geeignete Isoliermaterialien sind beispielsweise Polyvinylchlorid, Polyethylen und Polyurethan.

Die in den Zeichnungen dargestellte FL-BL hat zwei Leiter 1 und 2. Sie kann auch mehr als zwei Leiter haben, beispielsweise acht. Jeder der flachen Leiter 1 und 2 besteht im dargestellten Ausführungsbeispiel aus zwei flachen Teilleitern T1 und T2. Leiter 1 und 2 sowie Teilleiter T1 und T2 können einen exakt rechteckigen Querschnitt haben. Sie können aber auch abgerundete Seitenkanten aufweisen. Die Teilleiter T1 und T2 jedes Leiters 1 oder 2 können die gleiche aber auch unterschiedliche Breite haben. So kann beispielsweise bei einem Leiter nach Fig. 3 mit drei Teilleitern T1, T2 und T3 der mittlere Teilleiter T3 breiter sein als die beiden außen liegenden Teilleiter T1 und T2. Alle Teilleiter liegen im fertigen Leiter 1 bzw. 2 mit ihren Flachseiten direkt aneinander.

Ein solcher aus Teilleitern bestehender Leiter ist besser biegbar als ein einschichtiger Leiter mit gleich großem Querschnitt. Die Leiter 1 und 2 können daher für eine höhere Strombelastung bei gleichbleibender Breite mit einer entsprechenden Anzahl von Teilleitern dicker ausgeführt werden. Es können aber auch schmalere Leiter 1 und 2 verwendet werden, die aus einer größeren Anzahl von Teilleitern bestehen. Als besonders günstig hat es sich herausgestellt, wenn jeder Leiter 1 oder 2 aus mindestens vier Teilleitern besteht. Eine gerade Anzahl von Teilleitern ist für eine symmetrische Aufteilung bei der Kontaktierung zum elektrischen Weiterverbinden sinnvoll. Es kann aber auch eine ungerade Anzahl von Teilleitern pro Leiter verwendet werden.

Die FL-BL ist an mindestens einem Ende selbst als Steckelement ausgebildet. Dazu werden die Leiter 1 und 2 zunächst um eine vorgegebene Länge vom Isoliermaterial der Hülle 3 befreit, so wie es beispielsweise in Fig. 1 dargestellt ist. Die beiden Teilleiter T1 und T2 werden dann bis zur Anlage an der Hülle 3 zurückgebogen. Danach liegt der eine Teilleiter T1 auf einer Seite und der andere Teilleiter T2 auf der anderen Seite der FL-BL an deren Hülle 3 an. Ein entsprechend ausgeführtes Leitungsende geht schematisch aus den Fig. 4, 5 und 7 hervor.

Das Steckelement am Ende der FL-BL ist durch den Verbund der Teilleiter T1 und T2 sowie die zwischen derselben liegende FL-BL selbst sehr stabil. Gesonderte Kontaktelemente werden nicht mehr benötigt, sondern die Leiter 1 und 2 bzw. deren Teilleiter T1 und T2 übernehmen selbst die Funktion von Steckerstiften. Das Ende der FL-BL mit dem fertig ausgebildeten Steckelement kann direkt in einen aus den Fig. 5 und 6 ersichtlichen Gegenstecker G eingesteckt werden, der mit korrespondierenden Buchsenkontakten ausgerüstet ist. Zur Sicherung der guten Stabilität des Steckelements ist es sinnvoll, pro Leiter beispielsweise vier Teilleiter zu verwenden, von denen jeweils zwei auf einer Seite der FL-BL zurückgebogen aufliegen.

Die Teilleiter T1 und T2 liegen stabil in ihrer zurückgebogenen Position. Die an der Hülle 3 anliegenden Teilleiter können - wenn gewünscht - beispielsweise durch einen Kleber zusätzlich fixiert werden. Ein seitliches Auswandern der Teilleiter T1 und T2 beim Zusammenstecken mit dem Gegenstecker G tritt dann auch ohne gesonderte Fixierung nicht auf, wenn der Gegenstecker G mit in seinen Steckraum hineinragenden Führungen 4 ausgerüstet ist, die in der fertigen Steckverbindung jeweils zwischen den Teilleitern liegen.

Im folgenden werden fünf Ausführungsbeispiele für die Bemessung von für die FL-BL verwendbaren Leitern mit zugehöriger Strombelastbarkeit angegeben:

### Beispiel 1

| | |
|---|---|
| Leiterquerschnitt | 0,50 mm² |
| Anzahl der Teilleiter | 2 |
| Querschnitt der Teilleiter | 0,1 mm x 2,5 mm |
| Strombelastbarkeit | 8 A. |

### Beispiel 2

| | |
|---|---|
| Leiterquerschnitt | 1,125 mm² |
| Anzahl der Teilleiter | 3 |
| Querschnitt der Teilleiter | 0,125 mm x 3,0 mm |
| Strombelastbarkeit | 18 A. |

### Beispiel 3

| | |
|---|---|
| Leiterquerschnitt | 1,50 mm² |
| Anzahl der Teilleiter | 4 |
| Querschnitt der Teilleiter | 0,125 mm x 3,0 mm |
| Strombelastbarkeit | 22 A. |

### Beispiel 4

| | |
|---|---|
| Leiterquerschnitt | 2,40 mm² |
| Anzahl der Teilleiter | 6 |
| Querschnitt der Teilleiter | 0,100 mm x 4,0 mm |
| Strombelastbarkeit | 30 A. |

### Beispiel 5

| | |
|---|---|
| Leiterquerschnitt | 4,00 mm² |
| Anzahl der Teilleiter | 8 |
| Querschnitt der Teilleiter | 0,125 mm x 4,0 mm |
| Strombelastbarkeit | 40 A. |

## Patentansprüche

1. Elektrische Flachleiter-Bandleitung, bei welcher mindestens zwei flache, elektrische Leiter (1,2) mit etwa rechteckigem Querschnitt parallel und mit Abstand zueinander in eine gemeinsame Hülle (3) aus Isoliermaterial eingebettet sind, von denen jeder aus mindestens zwei Teilleitern (T1,T2) besteht, die mit ihren Flachseiten direkt aneinander liegen, wobei die Dicke und die Anzahl der Teilleiter (T1,T2) in jedem Leiter (1,2) so bemessen sind, daß bei jedem für einen jeweiligen Anwendungsfall benötigten elektrisch leitenden Querschnitt des Leiters (1,2) eine vorgegebene Biegbarkeit eingehalten ist, **dadurch gekennzeichnet, daß** die Leiter (1,2) zumindest am einen Ende der Leitung abisoliert und zur Bildung eines Steckelements derart bis zur Anlage an der Hülle (3) aus Isoliermaterial zurückgebogen sind, daß pro Leiter (1,2) mindestens ein Teilleiter (T1,T2) auf einer Seite der Hülle (3) und mindestens ein Teilleiter (T1,T2) auf deren anderer Seite anliegt.

2. Leitung noch Anspruch 1, **dadurch gekennzeichnet, daß** die zurückgebogenen Teilleiter (T1,T2) durch Kleben in ihrer Position fixiert sind.

3. Leitung nach Anspruch 1 oder 2, **dadurch gekennzeichnet, daß** jeder Leiter (1,2) aus einer geradzahligen Anzahl von Teilleitern (T1,T2) besteht.

4. Leitung nach Anspruch 3, **dadurch gekennzeichnet, daß** jeder Leiter (1,2) aus vier Teilleitern (T1,T2) besteht.

## Claims

1. Electrical flat conductor strip line, wherein at least two flat electrical conductors (1,2) with an approximately rectangular cross-section are spaced parallel to each other embedded in a common sheath (3) consisting of an insulating material, of which each consists of at least two conductor elements (T1,T2) whose flat sides directly abut each other, wherein the thickness and number of the conductor elements (T1,T2) in each conductor (1,2) are such that a predetermined flexibility is maintained for each electrically conductive cross-section of the conductor (1,2) required for a respective application, **characterized in that** the insulation is removed at least at one end of the line and the bared conductors (1,2) are bent back to ly on the sheath (3) of insulating material to form a plug-in element such that at least one conductor element (T1,T2) per conductor (1,2) lies on one side of the sheath (3), and at least one conductor element (T1,T2) lies on the other side of the same.

2. Line according to claim 1, **characterized in that** the bent-back conductor elements (T1,T2) are fixed in position by being glued.

3. Line according to claim 1 or 2, **characterized in that** each conductor (1,2) consists of an even number of conductor elements (T1,T2).

4. Line according to claim 3, **characterized in that** each conductor (1,2) consists of four conductor elements (T1,T2).

## Revendications

1. Ligne électrique à ruban à conducteurs plats, pour laquelle au moins deux conducteurs électriques plats (1, 2) sont parallèles avec une section à peu près rectangulaire et sont noyés écartés les uns des autres dans une gaine commune (3) en matériau isolant, dont chacun se compose d'au moins deux sous-conducteurs (T1, T2) qui se trouvent directement les uns contre les autres avec leurs côtés plats, l'épaisseur et le nombre de sous-conducteurs (T1, T2) dans chaque conducteur (1, 2) étant déterminés de manière à ce que pour chaque section conductrice électrique du conducteur (1, 2) nécessaire pour un cas d'application respectif, une flexibilité prédéfinie soit respectée, **caractérisée en ce que** les conducteurs (1, 2) sont dénudés au moins au niveau d'une extrémité de la ligne et recourbés en vue de la formation d'un élément enfichable jusqu'à disposition sur la gaine (3) en matériau isolant de telle manière qu'au moins un sous-conducteur (T1, T2) par conducteur (1, 2) est ajusté sur un côté de la gaine (3) et au moins un sous-conducteur (T1, T2) est ajusté sur son autre côté.

2. Ligne selon la revendication 1, **caractérisée en ce que** les sous-conducteurs (T1, T2) recourbés sont fixés dans leur position au moyen de colle.

3. Ligne selon la revendication 1 ou 2, **caractérisée en ce que** chaque conducteur (1, 2) se compose d'un nombre pair de sous-conducteurs (T1, T2).

4. Ligne selon la revendication 1, **caractérisée en ce que** chaque conducteur (1, 2) se compose de quatre sous-conducteurs (T1, T2).
